# FASCICULE DE BREVET EUROPEEN

(11) **EP 0 638 143 B1**
(45) Date de publication et mention de la délivrance du brevet: **05.06.1996**
(21) Numéro de dépôt: 93911816.2
(22) Date de dépôt: 22.04.1993
(51) Int. Cl.: F04B 43/12

(54) **POMPE PERISTALTIQUE A CASSETTE MUNIE D'UN ENSEMBLE DE DETROMPAGE**
PERISTALTISCHE PUMPE MIT EINER KASSETTE MIT VERSCHLÜSSELUNGSSYSTEM
CASSETTE-TYPE PERISTALTIQUE PUMP PROVIDED WITH AN UNDECEITFUL ASSEMBLY

(30) Priorité: 30.04.1992 FR 9205402
(43) Date de publication de la demande: 15.02.1995
(73) Titulaire: DEBIOTECH S.A., CH-1000 Lausanne 9 (CH)
(72) Inventeur: NEFTEL, Frédéric, F-75004 Paris (FR); BOUVIER, Bernard, F-95160 Eragny-sur-Oise (FR)
(74) Mandataire: Michelet, Alain
(86) Numéro de dépôt international: FR9300397
(87) Numéro de publication internationale: WO9322560

(56) Documents cités:
- EP-A- 0 447 909
- FR-A- 2 644 212

## Description

La présente invention concerne une pompe péristaltique à cassette munie d'un ensemble de détrompage.

Les pompes péristaltiques et les pompes péristaltiques à cassettes sont bien connues dans la technique.

Les cassettes comportent un boîtier destiné à recevoir un tube déformable et des galets. Lorsqu'ils sont mis en mouvement les galets déforment le tube, ce qui engendre l'écoulement du fluide contenu dans le tube.

Les galets sont entraînés par un bloc moteur extérieur à la cassette.

FR-A-2.595.765 décrit et illustre une pompe péristaltique comprenant au moins deux tubes élastiques disposés en parallèle et une pluralité de galets presseurs agissant sur les tubes élastiques. Cette pompe a pour objet de fournir un débit régulier.

FR-A-2.644.212 a pour objet une cassette pour pompe péristaltique à tube déformable et la pompe munie d'une telle cassette. La cassette présente un boîtier qui comporte au voisinage de chacune de ses extrémités un chemin de roulement cylindrique contre lequel s'appliquent et roulent des satellites qui écrasent le tube déformable situé entre les deux chemins de roulement. La cassette décrite et illustrée est d'une construction simple et robuste.

FR-A-2.644.522 concerne une pompe péristaltique à tube déformable comportant à l'intérieur du carter des arcs de tubes déformables indépendants, ce qui assure une réduction des fluctuations du débit instantané. La pompe a un faible encombrement.

On sait que les pompes péristaltiques à cassette sont de plus en plus utilisées en milieu hospitalier car dans certaines applications on ne peut pas utiliser le goutte à goutte classique.

Le problème majeur avec les pompes péristaltiques à cassette de l'art antérieur est celui des conditions de leur utilisation.

Toutes les cassettes s'adaptent sur n'importe quelle pompe péristaltique et il en résulte qu'il est possible qu'il se produise des erreurs de manipulation de la part du personnel soignant.

L'objet de la présente invention est de supprimer les éventuelles erreurs de manipulation du personnel soignant.

Selon la présente invention, la cassette est munie de moyens qui imposent l'appariement d'un type de cassette à un type de pompe.

Plus particulièrement. la pompe péristaltique à cassette de la présente invention est munie d'un ensemble détrompeur qui supprime toutes les erreurs possibles de manipulation par le personnel soignant.

La présente invention propose donc une pompe péristaltique comportant un corps moteur, une cassette à tube déformable constituée d'un boîtier dans lequel sont prévus des galets rotatifs mûs par un axe d'entraînement du corps moteur et qui compriment ledit tube qui est caractérisée en ce qu'elle comporte un ensemble détrompeur comprenant un plateau susceptible d'avoir soit une position active dans laquelle l'axe d'entraînement actionne les galets rotatifs, soit une position de repos dans laquelle les galets rotatifs sont fixes et au moins un doigt disposé sur la partie inférieure de la cassette susceptible de faire passer le plateau de la position de repos à la position active.

La présente invention concerne également les caractéristiques ci-après considérées isolément ou selon toutes leurs combinaisons techniquement possibles:
- le corps moteur ou corps de pompe comprend au moins une gorge tandis que le plateau comprend au moins un coulisseau susceptible d'un mouvement transversal. l'engagement du coulisseau dans la gorge provoquant le blocage en position de repos, au moins un doigt du boîtier agissant sur le coulisseau de manière à produire son déplacement et à permettre le passage du plateau de l'une de ses positions à l'autre;
- le coulisseau est relié à au moins un élément élastique qui le rappelle vers la position d'engagement dans la gorge du corps de pompe;
- un doigt de la cassette comprend un plan incliné destiné à agir sur le coulisseau pour l'écarter de la position d'engagement dans la gorge du corps de pompe;
- chaque coulisseau comporte une fenêtre destinée à recevoir un doigt de la cassette;
- le plateau comporte une face supérieure plane, un flanc latéral cylindrique, la face supérieure présentant une ouverture centrale pour le passage de l'arbre-moteur et des fenêtres destinées chacune au passage d'un des doigts de la cassette, le flanc latéral cylindrique comportant des encoches destinées chacune au passage de l'un des coulisseaux, lesdits coulisseaux se déplaçant dans des glissières prévues à la surface inférieure du plateau;
- la position de la fenêtre de chaque coulisseau détermine le type de la cassette susceptible de faire passer le plateau de l'une de ses positions à l'autre;
- la pompe comporte une cassette ayant un embout d'entrée et un embout de sortie chacun traversé par un tuyau souple et la cassette comprend un guide-tube constitué de deux éléments cylindriques percés de manière à permettre la circulation du liquide présentant chacun une partie mâle s'engageant dans une extrémité du tuyau souple et une partie mâle ou femelle destinée à recevoir un tuyau externe, la partie mâle assurant le coincement du tuyau souple dans l'embout correspondant au moyen d'au moins un bossage supérieur et un bossage inférieur situés à l'extrémité de la cassette.
- les deux éléments cylindriques sont solidaires et comportent au moins une griffe assurant leur fixation sur la cassette.

Diverses avantages et caractéristiques de la présente invention ressortiront de la description détaillée ci-après faite en regard des dessins annexés sur lesquels:

Figure 1 est une vue en perspective d'une pompe péristaltique à cassette selon l'invention.

Figure 2 est une vue de dessus de la pompe de la Figure 1.

Figure 3 est une vue en perspective de dessous d'une cassette de l'invention.

Figure 4 est une vue de dessous d'un plateau et des coulisseaux.

Figure 5 est une coupe prise selon la ligne V-V de la Figure 4 avec représentation d'une cassette.

Figure 6 est une coupe axiale d'un ensemble cassette-corps de pompe.

Figure 7 est une coupe prise selon la ligne VII-VII de la Figure 6.

Figure 8 est une vue en perspective d'un guide-tube.

Figure 9 est une vue en coupe de l'extrémité de la cassette.

Aux dessins annexés où les mêmes symboles de référence désignent des parties analogues, la pompe péristaltique à cassette munie d'un ensemble de détrompage est désignée dans son ensemble par 44. Elle comprend, comme représentée sur les Figures 1 et 2 une cassette 1 logée dans un corps de pompe 17. Un tube déformable 25 est guidé par un guide-tube 16 et lors du fonctionnement des galets 15 s'appliquent sur le tube déformable 25. La cassette 1 comporte une surface sur laquelle le tube déformable 25 est appuyé. Elle est dessinée de manière à ne comporter aucun angle vif susceptible de produire une usure prématurée du tube 25. Dans l'exemple représenté sur les Figures 1 et 2, les galets 15 sont au nombre de trois. Il s'agit là d'un exemple et bien évidemment le nombre des galets 15 peut varier à volonté. La pompe péristaltique 44 présente un panneau de commande 20 avec un bouton d'éjection de cassette 18 et un bouton de manoeuvre 19.

La Figure 3 montre un des éléments de l'ensemble détrompeur de la présente invention. Dans l'exemple représenté il s'agit de doigts 23 disposés à la partie inférieure du boîtier 31 de la cassette 1. Le boîtier 31 de la cassette 1 comporte une partie supérieure 13 et une partie inférieure 14. Les doigts 23 sont munis chacun d'un bossage 12 destiné à coopérer dans une ouverture d'un coulisseau comme cela sera expliqué ci-après. L'extrémité de la cassette 1 comprend un embout d'entrée 37 et un embout de sortie 38 dans lesquels passe le tube déformable 25.

Des logements 22 sont prévus sur le boîtier 31, au voisinage des embouts 37, 38 pour recevoir des détecteurs infrarouges qui servent à détecter le passage éventuel de bulles d'air dans les fenêtres 24. La position des logements 22 assure aussi un effet de détrompage.

La Figure 4 illustre un autre élément de l'ensemble détrompeur. Il s'agit du plateau 2 et de coulisseaux latéraux. Comme représenté, le plateau 2 comporte une face supérieure plane 33, un flanc latéral cylindrique 34 ayant une ouverture centrale 35 pour le passage de l'arbre-moteur qui est guidé dans un fût 30 du plateau 2. Le plateau 2 comprend sur sa face supérieure plane 33 des fenêtres latérales 26 destinées au passage des doigts 23 de la cassette 1.

Les glissières 28 sont disposées près du fût 30 à la surface inférieure du plateau 2 et leur fonction sera indiquée ci-après. Des picots 29 destinés à améliorer la fixation du plateau 2 sont disposés en vis-à-vis par rapport au fût 30.

Le plateau 2 présente sur le flanc latéral cylindrique 34 des encoches 36 destinées à permettre le passage d'un coulisseau 3. Chaque coulisseau 3 comporte une ouverture Il et est relié à au moins un élément élastique 27.

La Figure 5 représente sur la partie à gauche le plateau 2 avec le coulisseau 3 disposé dans une gorge 5 du corps de pompe 4. Sur la partie à droite, le coulisseau 3 est éloigné de la glissière 28, les éléments élastiques 27, par exemple des ressorts ayant quittés les encoches 36 du flanc latéral cylindrique 34. Après la gorge 5, le corps de pompe 4 présente une partie en forme de rampe ou plan incliné 6. La structure représentée assure le maintien en position du plateau 2, le fût 30 carénant l'axe d'entraînement 10.

Chaque coulisseau 3 comprend une fenêtre 32 et un plan incliné 7 sur la partie du côté des éléments élastiques 27. On indiquera ci-après la coopération et le fonctionnement entre la cassette 1 et le plateau 2 notamment l'effet produit par l'insertion des doigts 23 dans les fenêtres latérales 26 de la surface supérieure 33 du plateau 2.

Comme on l'a déjà indiqué plus haut, le boîtier 31 de la cassette 1 est muni sur sa partie inférieure 14 de doigts 23. Ces doigts 23 comprennent trois parties spécifiques, un plan incliné 8 tourné vers l'intérieur, une échancrure 9 tournée vers l'extérieur et un bossage 12 prolongeant l'échancrure 9.

La Figure 6 montre la coopération entre les composants de l'ensemble détrompeur, c'est-à-dire le plateau 2 et les doigts 23 du boîtier 31 de la cassette 1. Le plateau 2 après l'insertion des doigts 23 a quitté la gorge 5 du corps de pompe 4 en glissant le long du plan incliné 6 du corps de pompe 4. Les éléments élastiques 27 disposés dans les glissières 28 appuient contre le fût 30 dans lequel est guidé l'arbre d'entraînement 10. Les doigts 23 s'adaptent dans les coulisseaux 3 par la coopération et la combinaison des plans inclinés 8 et des bossages 12.

La Figure 7 montre en détail l'adaptation d'un coulisseau 3 dans une glissière 28 près d'un fût 30 du plateau 2 avec les éléments élastiques 27. Cette figure montre surtout la coopération dans la fenêtre 32 du coulisseau 3 du bossage 12 dans l'ouverture 11.

La Figure 8 est une vue en perspective d'un guide-tube 16. Comme représenté sur cette figure, le guide-tube 16 comprend deux éléments cylindriques 39. 40 permettant la circulation du liquide. La partie mâle 41 s'engage dans une extrémité du tuyau souple 25. La partie femelle 42 est destinée à recevoir un tuyau externe et la partie mâle 41 assure le coincement du tuyau souple 25 dans l'embout correspondant 37, 38.

Les deux éléments cylindriques 39, 40 sont solidaires et comportent au moins une griffe 43 pour permettre leur fixation sur la cassette 1. Le guide-tube 16 peut être réalisé en matière à base de silicone, il assure une stabilité des tubes devant les détecteurs optiques qui servent à vérifier la présence de bulles dans les tubulures et une étanchéité du tube déformable 25.

La Figure 9 est une coupe de l'extrémité de la cassette 1 illustrant la connexion entre le tuyau souple et le ou les tuyau(x) reliés au patient ou au liquide à perfuser.

Sur la partie supérieure 45 de l'extrémité de la cassette, on a prévu un bossage supérieur 48, tandis que la partie inférieure 46 de l'extrémité de la cassette présente un bossage inférieur 49. 47 désigne la partie de tuyau soumis à l'écrasement des galets.

On décrit à présent le fonctionnement de la pompe péristaltique à cassette munie d'un ensemble de détrompage selon la présente invention.

En position de repos, le coulisseau 3 est situé dans la gorge 5 du corps de pompe 4 et les éléments élastiques 27 reliés audit coulisseau 3 sont logés dans la glissière 28 contiguë au fût 30 du plateau 2. Dans cette position l'ensemble est inactif et se trouve donc au repos.

Pour débloquer le plateau 2, on introduit la cassette 1 sur l'axe 10 du moteur de pompe, le plan incliné 8 du doigt 23 de la cassette 1 fait glisser le coulisseau 3 dans le plateau 2 par frottement sur le plan incliné 7 du coulisseau 3. Il en résulte le déblocage du plateau 2 lorsque le coulisseau 3 est complètement retiré de la gorge 5 du corps de pompe 4. On comprend aisément que lorsqu'il n'y a pas de cassette 1, le plateau 2 est maintenu en position de repos et n'est pas susceptible de prendre une position active.

Après le déblocage du plateau 2, la cassette 1 entraine le plateau 2 vers le bas. Le coulisseau 3 glisse sur le plan incliné 6 du corps de pompe 4. Le coulisseau 3 se déplace latéralement et est disposé dans l'échancrure 9 du doigt 23 de la cassette 1. Il en résulte une liaison mécanique entre le plateau 2 et la cassette 1.

Dans la position active dans laquelle le plateau 2 n'est plus solidaire des gorges 5 du corps de pompe 4, l'arbre d'entraînement 10 anime d'un mouvement de rotation les galets 15 qui agissent sur le tube déformable 25 pour acheminer le liquide contenu dans ledit tube déformable 25. La forme des galets 15 n'est pas critique. On peut utiliser pour les galets 15 toute forme cylindrique appropriée, on peut également prévoir des éléments en forme de tonneau.

On revient en position de repos ou position inactive en ramenant la cassette 1 vers le haut et lorsque les coulisseaux 3 arrivent au niveau des gorges 5 du corps de pompe 4, il se produit un effet d'enclenchement permettant de dissocier le ou les doigts 23 de la cassette 1, notamment par l'intermédiaire des bossages 12 qui se désolidarisent de la fenêtre d'un coulisseau 3.

L'entraînement des galets 15 par l'arbre d'entraînement 10 n'est possible que lorsque le plateau 2 est en position active. Seule la coopération du plateau 2 avec la cassette 1 qui lui correspond permet la mise en position active du plateau 2.

En jouant ainsi sur la forme et la coopération tant des bossages 12, des échancrures 9 des doigts 23 de la cassette 1 et de la forme respective des fenêtres 32 du coulisseau 3 et de l'inclinaison du plan incliné 7 du coulisseau 3, on obtient un ensemble détrompeur spécifique permettant d'adapter au moins un type de cassette particulier à au moins un type de pompe péristaltique également particulier, ce qui évite les erreurs de manipulation. En effet, on obtient ainsi que chaque cassette s'apparie à une pompe péristaltique déterminée.

Pour le détrompage, le coulisseau 3 présente en effet une ouverture II et la cassette 1 un bossage 12 sur le doigt 23. Selon la position de cette ouverture II et de celle du bossage 12 du doigt 23, le coulisseau 3 peut rentrer ou buter sur une cassette 1.

L'invention n'est pas limitée aux modes de réalisation représentés et décrits en détails et diverses modifications peuvent y être apportées sans sortir de son cadre.

Les signes de référence insérés après les caractéristiques techniques mentionnées dans les revendications, ont pour seul but de faciliter la compréhension de ces dernières, et n'en limitent aucunement la portée.

## Revendications

1. Pompe péristaltique comportant un corps moteur (4), une cassette (1) à tube déformable (25) constituée d'un boîtier (31) dans lequel sont prévus des galets rotatifs (15) mûs par un axe d'entraînement (10) du corps moteur (4) et qui compriment le tube (25), caractérisée en ce qu'elle comporte un ensemble détrompeur comprenant un plateau (2) ayant une position active dans laquelle l'axe d'entraînement (10) actionne les galets rotatifs (15) et une position de repos dans laquelle les galets rotatifs (15) sont fixes et au moins un doigt (23) disposé sur la partie inférieure (14) de la cassette (1) permettant de faire passer le plateau (2) de la position de repos à la position active.

2. Pompe péristaltique selon la revendication 1, caractérisée en ce que le corps moteur de pompe (4) comprend au moins une gorge (5) tandis que le plateau (2) comporte au moins un coulisseau (3) pouvant effectuer un mouvement transversal, l'engagement du coulisseau (3) dans la gorge (5) provoquant le blocage du plateau (2) en position de repos, au moins un doigt (23) du boîtier (31) agissant sur le coulisseau (3) de manière à produire son déplacement et à permettre le passage du plateau (2) de l'une de ses positions à l'autre.

3. Pompe péristaltique selon l'une des revendications 1 ou 2, caractérisée en ce que le coulisseau (3) est relié à au moins un élément élastique (27) qui le rappelle vers la position d'engagement dans la gorge (5) du corps de pompe (4).

4. Pompe péristaltique selon l'une quelconque des revendications 1 à 3, caractérisée en ce qu'un doigt (23) de la cassette (1) comprend un plan (8) incliné destiné à agir sur le coulisseau (3) pour l'écarter de la position d'engagement dans la gorge (5) du corps de pompe (4).

5. Pompe péristaltique selon l'une quelconque des revendications 1 à 4, caractérisée en ce que chaque coulisseau (3) comporte une fenêtre (32) destinée à recevoir un doigt (23) de la cassette (1).

6. Pompe péristaltique selon l'une quelconque des revendications 1 à 5, caractérisée en ce que le plateau (2) comporte une face supérieure plane (33), un flanc latéral cylindrique (34), la face supérieure plane (33) présentant une ouverture centrale (35) pour le passage de l'arbre-moteur (10) et des fenêtres (26) destinées chacune au passage d'un des doigts (23) de la cassette (1), le flanc latéral cylindrique (34) comprenant des encoches (36) destinées chacune au passage de l'un des coulisseaux (3), lesdits coulisseaux (3) se déplaçant dans des glissières (28) prévues à la surface inférieure du plateau (2).

7. Pompe péristaltique selon les revendications 5 ou 6, caractérisée en ce que la position de la fenêtre (32) de chaque coulisseau (3) détermine le type de la cassette (1) pouvant faire passer le plateau (2) de l'une de ses positions à l'autre.

8. Pompe péristaltique selon la revendication 1, dans laquelle la cassette (1) comporte un embout d'entrée (37) et un embout de sortie (38) chacun traversé par le tuyau souple (25), caractérisée en ce qu'elle comporte un guide-tube (16) constitué de deux éléments cylindriques percés (39, 40) de manière à permettre la circulation du liquide et présentant chacun une partie mâle (41) s'engageant dans une extrémité du tuyau souple (25) et une partie mâle ou femelle (42) destinée à recevoir un tuyau externe, la partie mâle (41) assurant le coincement du tuyau souple (25) dans l'embout correspondant (37, 38) au moyen d'au moins un bossage supérieur (48) et un bossage inférieur (49) situés à l'extrémité de la cassette (1).

9. Pompe péristaltique selon la revendication 8, caractérisée en ce que les deux éléments cylindriques (39, 40) sont solidaires et comportent au moins une griffe (43) assurant leur fixation sur la cassette (1).

## Patentansprüche

1. Peristaltische Pumpe umfassend einen Motorkörper (4), eine Kassette (1) mit einem verformbaren Schlauch (25), der in ein Gehäuse (31) eingesetzt ist, in dem drehbare Laufrollen (15) vorgesehen sind, die durch eine Antriebsachse (10) des Motorkörpers (4) angetrieben werden und die den Schlauch (25) zusammendrücken,
**dadurch gekennzeichnet**,
daß sie eine unverwechselbarkeitseinrichtung umfaßt, die eine Platine (2), die eine aktive Stellung hat, in welcher die Antriebsachse (10) die drehbaren Laufrollen (15) betätigt, und eine Ruhestellung hat, in welcher die drehbaren Rollen (15) feststehen, sowie wenigstens einen Finger (2) umfaßt, der an dem unteren Teil (14) der Kassette (1) angeordnet ist und es erlaubt, die Platine (2) aus der Ruhestellung in die aktive Stellung übergehen zu lassen.

2. Peristaltische Pumpe nach Anspruch 1,
**dadurch gekennzeichnet**,
daß der Motorkörper (4) der Pumpe wenigstens eine Rille (5) umfaßt, während die Platine (2) wenigstens einen Schieber (3) umfaßt, der eine Transversalbewegung ausführen kann, wobei der Eingriff des Schiebers (3) in die Rille (5) das Blockieren der Platine (2) in Ruhestellung hervorruft, wobei wenigstens ein Finger (23) des Gehäuses (31) derart auf den Schieber (3) wirkt, daß er dessen Verstellung bewirkt und den Übergang der Platine (2) von einer ihrer beiden Stellungen in die andere gestattet.

3. Peristaltische Pumpe nach einem der Ansprüche 1 oder 2,
**dadurch gekennzeichnet**,
daß der Schieber (3) mit wenigstens einem elastischen Element (27) verbunden ist, der ihn zu der Eingriffsstellung in der Rille (5) des Pumpenkörpers (4) hin zurückstellt.

4. Peristaltische Pumpe nach einem der Ansprüche 1 bis 3,
**dadurch gekennzeichnet**,
daß ein Finger (23) der Kassette (1) eine schiefe Ebene (8) umfaßt, die dazu bestimmt ist, auf den Schieber (3) einzuwirken, um ihn von der Eingriffstellung in der Rille (5) des Pumpenkörpers (4) wegzuschieben.

5. Peristaltische Pumpe nach einem der Ansprüche 1 bis 4,
**dadurch gekennzeichnet**,
daß jeder Schieber (3) ein Fenster (32) umfaßt, welches dazu bestimmt ist, einen Finger (23) der Kassette (1) aufzunehmen.

6. Peristaltische Pumpe nach einem der Ansprüche 1 bis 5,
**dadurch gekennzeichnet**,
daß die Platine (2) eine obere ebene Seite (33), eine zylindrische seitliche Flanke (34) aufweist, wobei die obere ebene Seite (33) eine zentrale Öffnung (35) für den Durchgang der Motorwelle (10) und Fenster (26) aufweist, von denen jedes zum Durchgang einer der Finger (23) der Kassette (1) bestimmt ist, wobei die zylindrische seitliche Flanke (34) Einschnitte (36) umfaßt, von denen jeder als Durchgang eines der Schieber (3) bestimmt ist, wobei die Schieber (3) sich in Gleitschienen verstellen, die an der unteren Oberfläche der Platine (2) vorgesehen sind.

7. Peristaltische Pumpe nach den Ansprüchen 5 oder 6,
**dadurch gekennzeichnet**,
daß die Stellung des Fensters (32) jedes Schiebers (3) den Typ der Kassette (1) bestimmt, welche die Platine (2) von einer ihrer Stellungen in die andere hindurchläßt.

8. Peristaltische Pumpe nach Anspruch 1, bei der die Kassette (1) eine Eingangs-Endtülle (37) und eine Ausgangs-Endtülle (38) umfaßt, durch die jeweils der weiche Schlauch (25) hindurchgeht,
**dadurch gekennzeichnet**,
daß sie eine Schlauchführung (16) umfaßt, welche durch zwei durchbrochene zylindrische Elemente derart gebildet ist, daß sie die Zirkulation der Flüssigkeit erlaubt und jeweils einen männlichen Abschnitt (41), der in ein Ende des weichen Schlauchs eingreift, und einen männlichen oder weiblichen Abschnitt (42) aufweist, der dazu bestimmt ist, einen äußeren Schlauch aufzunehmen, wobei der männliche Abschnitt das Verklemmen des äußeren weichen Schlauchs (25) in der entsprechenden Endtülle mittels wenigstens eines oberen Vorsprungs (48) und eines unteren Vorsprungs (49) gewährleistet, die am Ende der Kassette (1) angeordnet sind.

9. Peristaltische Pumpe nach Anspruch 8,
**dadurch gekennzeichnet**,
daß die beiden zylindrischen Elemente (39,40) verbunden sind und wenigstens eine Klaue (43) umfassen, welche ihre Befestigung an der Kassette (1) gewährleisten.

## Claims

1. Peristaltic pump comprising a motor body (4), a cassette (1) with a deformable tube (25) and a casing (31) in which are provided rotary rollers (15) driven by a driving shaft (10) of the motor body (4) and which compress the tube (25), characterized in that it comprises an error preventing assembly having a platen (2) with an active position in which the driving shaft (10) actuates the rotary rollers (15) and a rest position in which the rotary rollers (15) are fixed and at least one finger (23) arranged on the lower part (14) of the cassette (1), allowing passing the platen (2) from the rest position to the active position.

2. Peristaltic pump according to claim 1, characterized in that the pump motor body (4) comprises at least one groove (5) whereas the platen (2) comprises at least one slide (3) liable of a transverse motion, the engaging of the slide (3) into the groove (5) causing the platen (2) to be locked in rest position, at least one finger (23) of the casing (31) actuating the slide (3) in order to cause said slide to move and to allow the platen (2) to pass from one position to the another.

3. Peristaltic pump according to one of claims 1 or 2, characterized in that the slide (3) is linked to at least one elastic element (27) which brings it back to the engaging position into the groove (5) of the pump body (4).

4. Peristaltic pump according to any one of claims 1 to 3, characterized in that one finger (23) of the cassette (1) comprises a tilted plane (8) provided to act on the slide (3) to move it away from the engaging position into the groove (5) of the pump body (4).

5. Peristaltic pump according to any one of claims 1 to 4, characterized in that each slide (3) comprises a window (32) provided to receive one finger (23) of the cassette (1).

6. Peristaltic pump according to any one of claims 1 to 5, characterized in that the platen (2) comprises an upper plane surface (33), a cylindrical side flank (34), the upper plane surface (33) having a central opening (35) for the passage of the motor shaft (10) and windows (26) each provided for the passage of one of the fingers (23) of the cassette (1), the cylindrical side flank (34) comprising notches (36) each provided for the passage of one of the slides (3), said slides (3) moving in rails (28) arranged at the lower surface of the platen (2).

7. Peristaltic pump according to one of claims 5 or 6, characterized in that the position of the window (32) of each slide (3) determines the type of cassette (1) liable of passing the platen (2) from one position to the other.

8. Peristaltic pump according to the claim 1, wherein the cassette (1) comprises an input joining piece (37) and an output joining piece (38), each traversed by the flexible hose (25), characterized in that it comprises a guiding tube (16) made of two drilled cylindrical elements (39, 40) in order to allow the circulation of the liquid and each having a male section (41) engaging one end of the flexible hose (25) and a male or female section (42) provided to accommodate an external hose, the male section (41) ensuring the jamming of the flexible hose (25) in the matching joining piece (37, 38) by using at least one upper boss (48) and one lower boss (49) located at the end of the cassette (1).

9. Peristaltic pump according to the claim 8, characterized in that both cylindrical elements (39, 40) are interdependent and comprise at least one claw (43) ensuring their fastening on the cassette (1).
